# DEMANDE DE BREVET EUROPEEN

(11) **EP 4 776 082 A1**
(43) Date de publication de la demande: **15.07.2026**
(21) Numéro de dépôt: 26150722.2
(22) Date de dépôt: 08.01.2026
(51) Int. Cl.: G04D 1/00, B05B 13/02, C23C 2/00, C23C 2/26, C25D 17/06, G04D 1/06

(54) **PROCÉDÉ DE CHARGEMENT AMÉLIORÉ D'UN BOUCLARD**

(30) Priorité: 13.01.2025 CH 272025
(71) Demandeur: Richemont International S.A., 1752 Villars-sur-Glâne (CH)
(72) Inventeur: PARENT, Alexandre, 2114 FLEURIER (CH); VODICHON, Matthieu, 25650 LA LONGEVILLE (FR); HAZHAZ, Ihssan, 25300 PONTARLIER (FR); PARAT, Virgile, 69001 LYON (FR); GAGNEBIN, Marc Henri, 1290 VERSOIX (CH)
(74) Mandataire: LLR

(57) **Abrégé**

L'invention se rapporte à un système (11) de chargement d'au moins une pièce (5) munie d'au moins une ouverture pour s'attacher sur un crochet (3) d'un bouclard, comportant un dispositif de support du bouclard agencé pour sélectivement maintenir le bouclard dans une position prédéterminée, un dispositif (15) de préhension du crochet (3) agencé pour sélectivement imposer une position prédéterminée d'une extrémité (E) libre du crochet (3) et un dispositif de manipulation de ladite au moins une pièce (5) agencé pour prendre ladite au moins une pièce (5), placer ladite au moins une ouverture de ladite au moins une pièce (5) autour de l'extrémité (E) libre du crochet (3) et libérer ladite au moins une pièce (5) afin d'attacher ladite au moins une pièce (5) au crochet (3).

## Description

### DOMAINE TECHNIQUE DE L'INVENTION

La présente invention se rapporte à un procédé de chargement d'un bouclard et notamment un tel procédé permettant de charger des pièces sur les crochets d'un bouclard pour un traitement tel qu'une galvanoplastie ou un nettoyage.

### ARRIÈRE-PLAN TECHNIQUE DE L'INVENTION

Les bouclards sont très utilisés en horlogerie. Ce sont des cadres (ou paniers) munis de crochets (ou de pinces) et utilisés pour attacher temporairement des pièces à plonger dans des bains de traitement. Les bouclards peuvent servir au transfert de courant électrique jusqu'aux pièces, par exemple, pour un traitement d'électrodéposition. Selon une autre application connue, ils peuvent plus simplement servir au lavage des pièces par exemple après une galvanoplastie et / ou un polissage. Un bouclard est avantageux car il permet de traiter en même temps toutes les pièces qui y sont attachées.

Toutefois, la manipulation des pièces par rapport à un bouclard est problématique. Ainsi, par exemple, il est nécessaire d'ajouter chaque pièce une à une ce qui est long et donc augmente inutilement le prix de production pour une simple manutention. En outre, l'ajout de chaque pièce génère des risques d'endommagement des composants par frottement voire rayage par contact avec chaque crochet, notamment car les crochets d'un même bouclard n'ont généralement pas exactement la même forme au fur et à mesure des manipulations et traitements subis par le bouclard (déformations localisées non souhaitées).

### RÉSUME DE L'INVENTION

L'invention a pour but de proposer un procédé et un système de chargement, pouvant être entièrement automatisé, d'une (ou plusieurs) pièce(s) à attacher à un bouclard de manière plus simple, quelle que soit la forme des crochets du bouclard, tout en limitant le risque d'endommagement des pièces et des crochets.

À cet effet, l'invention a pour objet un système de chargement d'au moins une pièce munie d'au moins une ouverture pour s'attacher sur un crochet d'un bouclard, caractérisé en ce qu'il comporte un dispositif de support du bouclard agencé pour sélectivement maintenir le bouclard dans une position prédéterminée, un dispositif de préhension du crochet agencé pour sélectivement imposer une position prédéterminée d'une extrémité libre du crochet et un dispositif de manipulation de ladite au moins une pièce agencé pour prendre ladite au moins une pièce, placer ladite au moins une ouverture de ladite au moins une pièce autour de l'extrémité libre du crochet et libérer ladite au moins une pièce afin d'attacher ladite au moins une pièce au crochet.

Les dispositifs de support et de préhension coopèrent, avantageusement selon l'invention, afin de faciliter une orientation de chaque crochet apte à y attacher au moins une pièce. Plus précisément, ces dispositifs permettent d'orienter notamment la zone droite et l'extrémité libre chaque crochet selon un angle de ± 60 ° par rapport à une direction sensiblement verticale (direction Z) afin de simplifier l'insertion (possiblement automatisée) de l'extrémité libre du crochet dans ladite au moins une ouverture de ladite au moins une pièce amenée par le dispositif de manipulation.

On comprend également le système de chargement permet ainsi de simplifier la gestion de l'enfilage de l'extrémité libre du crochet dans ladite au moins une ouverture de ladite au moins une pièce. En effet, les dispositifs de support et de préhension permettent de corriger les différences de formes (déformations non souhaitées) de chaque crochet en imposant ladite position prédéterminée. En outre, ils forment la référence spatiale pour le dispositif de manipulation afin de garantir la localisation réelle de l'extrémité libre du crochet et simplifier son enfilage dans ladite au moins une ouverture de ladite au moins une pièce pour éviter tout endommagement de ladite au moins une pièce.

Incidemment, le dispositif de manipulation n'a pas besoin d'unité de surveillance sophistiquée par exemple par caméra vidéo pour garantir l'enfilement de l'extrémité libre du crochet dans ladite au moins une ouverture de ladite au moins une pièce. Le dispositif de manipulation a uniquement à gérer l'attrapage d'au moins une pièce à un premier endroit prédéterminé de fourniture de ladite au moins une pièce, de la déplacer et de la libérer au niveau de la référence spatiale obtenue par les dispositifs de support et de préhension.

Le système de chargement permet donc de ne pas se déplacer au point de dépose avec la précision des automates utilisés mais plutôt avec leur répétabilité (point appris en manuel et fixe). En outre, le système de chargement selon l'invention permet avantageusement d'attacher une (ou plusieurs) pièce(s) à son (leur) crochet associé de bouclard de manière simple et, possiblement, de manière totalement automatisée ce qui modère les coûts de production liés à sa (leur) manutention.

L'invention peut également comporter l'une ou plusieurs des caractéristiques optionnelles suivantes, prises seules ou en combinaison.

Le dispositif de support peut comporter un mécanisme de déplacement du bouclard apte à incliner le bouclard dans la position prédéterminée souhaitée de manière à rapprocher la direction de l'extrémité libre du crochet d'une direction sensiblement parallèle par rapport à la direction de la force de gravité. Avantageusement selon l'invention, le mécanisme de déplacement s'adapte aux types de bouclard et de crochet et oriente l'extrémité libre d'un (ou plusieurs) crochet(s) au plus proche de la direction prédéterminée de l'extrémité libre du crochet (préférentiellement compris selon un angle de ± 60 ° par rapport à une direction sensiblement verticale (direction Z)). Le mécanisme de déplacement peut ainsi basculer un élément de support du dispositif de support, qui reçoit et attache le bouclard, pour modifier la direction de l'extrémité libre d'un (ou plusieurs) crochet(s) dans la position prédéterminée souhaitée par déplacement de l'ensemble du bouclard.

Le mécanisme de déplacement peut comporter au moins un actionneur de manière à automatiser le déplacement du bouclard. À titre d'exemple nullement limitatif, l'actionneur peut être un moteur électrique ou pneumatique destiné à transmettre un mouvement, par exemple, à l'élément de support du bouclard afin de déplacer ce dernier puis de le maintenir dans la position prédéterminée souhaitée.

Le dispositif de préhension peut comporter un mécanisme à mâchoires agencé pour enserrer le crochet de manière à maintenir élastiquement la direction de l'extrémité libre du crochet sensiblement parallèle à celle de la force de gravité. Avantageusement selon l'invention, le crochet est préférentiellement agrippé de manière à ce que de l'extrémité libre du crochet fasse saillie des mâchoires à la localisation souhaitée. Plus précisément, le crochet peut par exemple être attrapé puis, éventuellement, déplacé à ladite localisation souhaitée. Le dispositif de préhension peut ainsi comporter au moins un actionneur de manière à automatiser le maintien en position prédéterminée de l'extrémité libre du crochet sans préférentiellement le déformer plastiquement (peut reprendre sa position initiale par retour élastique, une fois relâché).

Bien entendu, en addition ou en substitution du mécanisme à mâchoires, le mécanisme de préhension peut comporter un élément d'aspiration (par exemple une buse créant sélectivement une dépression par un vide partiel) et / ou un élément d'attraction magnétique (par exemple une bobine créant sélectivement un champ magnétique) pour attraper et maintenir une partie du crochet.

Le dispositif de manipulation de ladite au moins une pièce peut comporter un automate agencé pour enfiler l'extrémité libre du crochet dans ladite au moins une ouverture de ladite au moins une pièce. L'automate peut ainsi comporter un élément de pincement (par exemple au moins deux bras se rapprochant sélectivement) et / ou un élément d'aspiration (par exemple une buse créant sélectivement une dépression par un vide partiel) et / ou un élément d'attraction magnétique (par exemple une bobine créant sélectivement un champ magnétique) pour attraper et maintenir ladite au moins une pièce.

La pièce peut être une pièce horlogère telle qu'un cadran, une aiguille, tout ou partie d'un bracelet, une roue ou un balancier, ou une pièce joaillière telle qu'un collier, une bague, un bracelet, une boucle d'oreille ou une broche.

Enfin, l'invention a également pour objet un procédé de chargement d'au moins une pièce munie d'au moins une ouverture pour s'attacher sur un crochet d'un bouclard, caractérisé en ce qu'il comporte les étapes suivantes :
- maintenir le bouclard dans une position prédéterminée ;
- imposer une position prédéterminée d'une extrémité du crochet ;
- déplacer ladite au moins une pièce afin d'introduire l'extrémité libre du crochet dans ladite au moins une ouverture de ladite au moins une pièce ;
- libérer ladite au moins une pièce afin d'attacher ladite au moins une pièce au crochet.

Les étapes de maintien du bouclard et de placement prédéterminé de chaque crochet permettent de faciliter une orientation de chaque crochet apte à y attacher au moins une pièce. Plus précisément, ces étapes permettent d'orienter notamment la zone droite et l'extrémité libre chaque crochet selon un angle de ± 60 ° par rapport à une direction sensiblement verticale (direction Z) afin de simplifier l'étape ultérieure d'introduction, par exemple automatisée, de l'extrémité libre du crochet dans ladite au moins une ouverture de ladite au moins une pièce par le déplacement de la pièce.

On comprend également la gestion de l'enfilage de l'extrémité libre du crochet dans ladite au moins une ouverture de ladite au moins une pièce est simplifiée. En effet, les étapes de maintien du bouclard et de placement prédéterminé de chaque crochet permettent de corriger les différences de formes (déformations non souhaitées) de chaque crochet en imposant ladite position prédéterminée. En outre, les étapes forment la référence spatiale l'étape d'introduction afin de garantir la localisation réelle de l'extrémité libre du crochet et simplifier son enfilage dans ladite au moins une ouverture de ladite au moins une pièce pour éviter tout endommagement de ladite au moins une pièce.

Incidemment, l'étape de déplacement a uniquement à gérer l'attrapage d'au moins une pièce à un premier endroit prédéterminé de fourniture de ladite au moins une pièce, de la déplacer pour simplifier l'étape de libération au niveau de la référence spatiale obtenue par les étapes de maintien du bouclard et de placement prédéterminé de chaque crochet.

Par conséquent, le procédé de chargement selon l'invention permet avantageusement d'attacher une (ou plusieurs) pièce(s) à son (leur) crochet associé de bouclard de manière simple et, possiblement, de manière totalement automatisée ce qui modère les coûts de production liés à sa (leur) manutention.

### BRÈVE DESCRIPTION DES DESSINS

D'autres particularités et avantages de l'invention ressortiront clairement de la description qui en est faite ci-après, à titre indicatif et nullement limitatif, en référence aux dessins annexés, dans lesquels :
- la figure 1 est une vue d'un exemple de bouclard ;
- la figure 2 est une vue schématique d'un exemple de dispositif de support de bouclard selon l'invention ;
- les figures 3 à 5 sont des vues en perspectives d'un exemple de dispositif de préhension d'un crochet selon l'invention ;
- la figure 6 est une vue en perspective d'un exemple de dispositif de manipulation de la pièce à attacher selon l'invention ;
- la figure 7 est une vue schématique d'un exemple de pièce d'horlogerie ;
- la figure 8 est une vue en perspective d'un exemple de roue dentée.

### DESCRIPTION DÉTAILLÉE D'AU MOINS UN MODE DE RÉALISATION DE L'INVENTION

Sur les différentes figures, les éléments identiques ou similaires portent les mêmes références, éventuellement additionnés d'un indice. La description de leur structure et de leur fonction n'est donc pas systématiquement reprise.

Dans tout ce qui suit, les orientations sont les orientations des figures. En particulier, les termes « supérieur », « inférieur », « gauche », « droit », « au-dessus », « en-dessous », « vers l'avant » et « vers l'arrière » s'entendent généralement par rapport au sens de représentation des figures.

Dans tout ce qui suit, les termes d'orientation s'entendent par rapport au repère orthogonal représenté sur la figure 3 et dans lequel on distingue :
- un axe longitudinal X, horizontal s'étendant de l'arrière vers l'avant ;
- un axe transversal Y, horizontal s'étendant de la gauche vers la droite ; et
- un axe vertical Z, s'étendant du bas vers le haut.

Le terme « horizontal » est défini par rapport au plan XY, les termes « plan vertical » sont définis par rapport à une composante horizontale projetée selon l'axe vertical Z.

Par « bracelet 7C », on entend tous les types de bandes capables en coopération avec un fermoir de s'attacher à un membre d'un utilisateur tel qu'un poignet ou un cou pour porter par exemple une pièce d'horlogerie, un article de bijouterie ou un article de joaillerie.

Par « article de bijouterie », on entend tous les types d'articles de décoration ou d'ornement pouvant comporter une pierre d'apparat non précieuse comme un bracelet, un collier, une ceinture, etc...

Par « article de joaillerie », on entend tous les types d'articles de décoration ou d'ornement pouvant comporter une pierre précieuse ou semi-précieuse comme un bracelet, un collier, une ceinture, etc...

Par « pièce d'horlogerie 6 », on entend tous les types d'instruments de mesure ou de comptage du temps tels que les pendules, les pendulettes, les montres, etc...

Par « mouvement horloger 9 », on entend tous les types de mécanisme capables de compter le temps qu'ils soient alimentés à base d'énergie mécanique (par exemple un barillet) ou électrique (par exemple une batterie).

Par « habillage 8 », on entend tous les types de dispositifs capables de contenir, afficher, décorer et/ou commander un mouvement horloger 9 comme, par exemple, tout ou partie d'une boîte, d'un bracelet 7C ou d'un affichage.

La pièce 5 dans le cadre de l'invention forme tout ou partie d'une pièce d'horlogerie 6 et est munie d'au moins une ouverture 5A traversant afin d'être enfilée dans le crochet 3 d'un bouclard 1. Ainsi, la pièce 5 peut former tout ou partie d'un habillage horloger 8 comme tout ou partie d'un cadran 7A (figure 7) ou d'un réhaut, d'un affichage tel qu'une aiguille 7B (figure 7) ou un disque, d'une boîte, d'un bracelet 7C (figure 7), d'une glace ou d'un organe de commande tel qu'une couronne 7D (figure 7) ou un bouton-poussoir. La pièce 5 peut également former tout ou partie d'un mouvement horloger 7 comme tout ou partie d'un dispositif d'échappement tel qu'un mécanisme à ancre suisse, d'un résonateur tel qu'un mécanisme balancier - spiral, d'une source d'énergie tel qu'un barillet, un système de remontage automatique ou une batterie, d'un rouage tel qu'un mobile ou une roue dentée 9A (figure 8), d'un ressort, d'une vis, d'un pont ou d'une platine.

Bien entendu, l'invention ne saurait se limiter à une application horlogère, bijoutière ou joaillière. Ainsi, l'invention pourrait également être appliquée dans d'autres domaines tels que, par exemple, les instruments d'écriture ou encore des pièces métalliques pour de la maroquinerie ou des vêtements.

L'invention a pour but de proposer un procédé et un système 11 de chargement, pouvant être entièrement automatisé, d'une (ou plusieurs) pièce(s) 5 à attacher sur un crochet 3 d'un bouclard 1 de manière plus simple, quelle que soit la forme des crochets 3 du bouclard 1, tout en limitant le risque d'endommagement des pièces 5 et des crochets 3.

Un exemple de bouclard 1 est illustré à la figure 1. Un bouclard 1 comporte en général une structure 1A sur la périphérie de laquelle des crochets 3 sont fixés à distance les uns des autres afin de déplacer et traiter en même temps des pièces 5 à attacher sur les crochets 3, c'est-à-dire à suspendre par le passage du crochet 3 dans ladite au moins une ouverture 5A traversant de la pièce 5 (comme notamment visible dans l'exemple illustré à la figure 5). Une fois l'extrémité E du crochet 3 enfilée dans ladite au moins une ouverture 5Ade la pièce 5, cette dernière reste attachée au bouclard 1. Plus précisément, chaque crochet 3 procède une forme permettant par gravité, lorsque le bouclard 1 dans la position normale illustrée aux figures 1 et 2, de maintenir chaque pièce 5 au niveau d'une zone médiane de réception C du crochet 3. Chaque crochet 3 est fixé à la structure 1A par une première extrémité (fixée) A du crochet 3. En partant de cette première extrémité A, chaque crochet 3 présente une première zone courbe B, la deuxième zone C médiane de réception, une troisième zone D sensiblement droite puis la deuxième extrémité E libre (par laquelle on enfile la pièce 5).

Ainsi, de manière générale, l'invention a pour objet un procédé de chargement d'au moins une pièce 5 à attacher sur un crochet 3 d'un bouclard 1. Le procédé selon l'invention comporte une première étape destinée à maintenir le bouclard 1 dans une position prédéterminée. Cette première étape peut être mise en oeuvre par un dispositif 13 de support du bouclard 1.

Le dispositif 13 de support peut autoriser le maintien du bouclard 1 dans une position prédéterminée verticale, c'est-à-dire sensiblement parallèle à la direction de la force G de gravité comme dans les exemples illustrés aux figures 1 et 2, ou dans une position prédéterminée oblique, c'est-à-dire selon un angle α prédéterminé par rapport à la direction de la force G de gravité comme dans l'exemple illustré à la figure 2.

Préférentiellement, la position prédéterminée est oblique de manière à rapprocher la direction de l'extrémité E libre du crochet 2 de la direction prédéterminée préférentiellement comprise selon un angle de ± 60 ° par rapport à une direction sensiblement verticale (direction Z, direction de la force G de gravité).

Avantageusement selon l'invention, le dispositif 13 de support comporte préférentiellement un mécanisme 14 de déplacement pour permettre de s'adapter à différents types de bouclard 1 et / ou différent type de crochet 3. Ainsi, le mécanisme 14 de déplacement peut comporter au moins un actionneur de manière à automatiser le déplacement du bouclard 1 comme, par exemple, pour positionner le bouclard 1 pour que le dispositif 15 de préhension soit en face d'un nouveau crochet 3 ou en face d'une nouvelle rangée de crochets 3 avant le chargement d'une (ou plusieurs) pièce(s) 5 à son crochet 3 associé. À titre d'exemple nullement limitatif, l'actionneur peut être un moteur électrique ou pneumatique destiné à transmettre un mouvement, par exemple, à l'élément 13A de support du bouclard 1 afin de déplacer ce dernier puis de le maintenir dans la position prédéterminée souhaitée.

Le procédé selon l'invention se poursuit avec une deuxième étape destinée à imposer une position prédéterminée de l'extrémité E du crochet 3. Cette deuxième étape peut être mise en œuvre par un dispositif 15 de préhension du crochet 3.

Comme visible dans l'exemple des figures 3 à 5, le dispositif 15 de préhension peut comporter un mécanisme 16 à mâchoires agencé pour enserrer le crochet 3 de manière à maintenir la direction de l'extrémité E libre du crochet parallèle à celle de la force G de gravité sans préférentiellement déformer plastiquement le crochet 3 (peut reprendre sa position initiale par retour élastique, une fois relâché). Dans l'exemple illustré à la figure 3, le crochet 3, grâce au dispositif 13 de support et, éventuellement, également au déplacement de la base 15A du dispositif 15 de préhension, se trouve dans la zone d'influence du mécanisme 16 à mâchoires. Le mécanisme 16 à mâchoires est préféré pour tolérer des déformations du crochet de ± 30 degrés aussi bien horizontalement que verticalement par rapport à la position théorique d'un bouclard 1 neuf. En effet, dans l'exemple visible à la figure 3, les mâchoires 16B sont formées de respectivement deux niveaux à gauche et trois niveaux à droite capables de s'entremêler (empilement successif des mâchoires de gauche et de droite verticalement (axe Z)) afin de bloquer le crochet 3 sur une certaine hauteur (cinq niveaux dans l'exemple de la figure 3).

On comprend donc que, quand les bras 16A pivotants supportant les mâchoires 16B sont rapprochés, même si le crochet 3 est déformé aussi bien horizontalement que verticalement, il va être ramené à la même position prédéterminée illustrée à la figure 4. Avantageusement selon l'invention, le crochet 3 est préférentiellement agrippé de manière à ce que de l'extrémité E libre du crochet 3 fasse saillie d'une distance S des mâchoires 16B à la localisation souhaitée. Plus précisément, le crochet 3 peut, par exemple, être attrapé puis, éventuellement, déplacé à ladite localisation souhaitée. Le dispositif 15 de préhension peut ainsi comporter au moins un actionneur de manière à automatiser le maintien en position prédéterminée de l'extrémité libre du crochet 3, c'est-à-dire par exemple motoriser le rapprochement et l'écartement des bras 16A pivotants, sans préférentiellement déformer plastiquement le crochet 3 (peut reprendre sa position initiale par retour élastique, une fois relâché).

Ainsi, les dispositifs 13 de support et 15 de préhension coopèrent, avantageusement selon l'invention, afin de faciliter une orientation de chaque crochet 3 apte à y attacher au moins une pièce 5. Plus précisément, ces dispositifs permettent d'orienter notamment la zone D droite et l'extrémité E libre chaque crochet 3 selon un angle β de ± 60 ° par rapport à une direction sensiblement verticale (direction Z, direction de la force G de gravité) afin de simplifier l'insertion (possiblement automatisée) de l'extrémité E libre du crochet dans ladite au moins une ouverture 5A de ladite au moins une pièce 5 amenée par le dispositif 17 de manipulation. L'angle β peut donc par exemple être égal à - 60 °, - 50 °,- 45 °,- 40 °,- 30 °,- 20 °,- 15 °,- 10 °,- 5 °, 0 °, + 5 °, + 10 °, + 15 °, + 20 °, + 30 °, + 40 °, + 45 °, + 50 ° ou + 60 ° par rapport à une direction sensiblement verticale (direction Z, direction de la force G de gravité).

On comprend également le système 11 de chargement permet ainsi de simplifier la gestion de l'enfilage de l'extrémité E libre du crochet 3 dans ladite au moins une ouverture 5A de ladite au moins une pièce 5. En effet, les dispositifs 13 de support et 15 de préhension permettent de corriger les différences de formes (déformations non souhaitées) de chaque crochet 3 en imposant ladite position prédéterminée. En outre, ils forment la référence spatiale pour le dispositif 17 de manipulation afin de garantir la localisation réelle de l'extrémité E libre du crochet 3 et simplifier son enfilage dans ladite au moins une ouverture 5A de ladite au moins une pièce 5 pour éviter tout endommagement de ladite au moins une pièce 5.

Le procédé se poursuit par l'étape destinée à déplacer ladite au moins une pièce 5 afin d'introduire l'extrémité E libre du crochet 3 dans ladite au moins une ouverture 5A de ladite au moins une pièce 5 et se termine par l'étape destinée à libérer ladite au moins une pièce 5 afin d'attacher ladite au moins une pièce 5 au crochet 3. Ces deux dernières étapes peuvent être réalisée par le dispositif 17 de manipulation de chaque pièce 5.

Comme visible dans l'exemple de la figure 6, le dispositif 17 de manipulation de ladite au moins une pièce 5 peut comporter un automate 17A agencé pour enfiler l'extrémité E libre du crochet 3 dans ladite au moins une ouverture 5A de ladite au moins une pièce 5. L'automate 17A peut ainsi comporter un élément 17B de manipulation tel un élément de pincement (par exemple au moins deux bras se rapprochant sélectivement comme illustré à la figure 6) et / ou un élément d'aspiration (par exemple une buse créant sélectivement une dépression par un vide partiel) et / ou un élément d'attraction magnétique (par exemple une bobine créant sélectivement un champ magnétique) pour attraper et maintenir ladite au moins une pièce 5.

Comme visible à la figure 5, une fois la pièce 5 libérée, les mâchoires 16B peuvent être écartées ce qui entraîne le glissement de la pièce 5 le long du crochet 3 jusqu'à la zone de réception C et le retour élastique du crochet 3 dans sa position initiale. Le dispositif 15 de préhension peut être écarté du crochet 3 et le procédé appliqué à un autre crochet 3.

Avantageusement selon l'invention, le dispositif 17 de manipulation n'a pas besoin d'unité de surveillance sophistiquée par exemple par caméra vidéo pour garantir l'enfilement de l'extrémité E libre du crochet 3 dans ladite au moins une ouverture 5A de ladite au moins une pièce 5. Le dispositif 17 de manipulation a uniquement à gérer l'attrapage d'au moins une pièce 5 à un premier endroit prédéterminé de fourniture de ladite au moins une pièce 5 tel qu'un gabarit ou posage, de la déplacer et de la libérer au niveau de la référence spatiale obtenue par les dispositifs 13 de support et 15 de préhension.

Le système 11 de chargement permet donc de ne pas se déplacer au point de dépose avec la précision des automates utilisés mais plutôt avec leur répétabilité (point appris en manuel et fixe). En outre, le système 11 de chargement selon l'invention permet avantageusement d'attacher une (ou plusieurs) pièce(s) 5 à son (leur) crochet 3 associé de bouclard 1 de manière simple et, possiblement, de manière totalement automatisée ce qui modère les coûts de production liés à sa (leur) manutention.

L'invention n'est pas limitée aux modes de réalisation et variantes présentés et d'autres modes de réalisation et variantes apparaîtront clairement à l'homme du métier. Ainsi, les réalisations ci-dessus sont des exemples. Bien que la description se réfère à un ou plusieurs modes de réalisation, ceci ne signifie pas nécessairement que chaque référence concerne le même mode de réalisation, ou que les caractéristiques s'appliquent seulement à un seul mode de réalisation. De simples caractéristiques de différents modes de réalisation peuvent également être combinées et/ou interchangées pour fournir d'autres réalisations. À titre nullement limitatif, il peut être envisagé que l'automate 17 comporte un deuxième bras supportant le dispositif 15 de préhension du crochet 3 afin qu'un seul appareil bloque le crochet 3 et enfile la pièce 5 sans sortir du cadre de l'invention.

En outre, en addition ou en substitution du mécanisme 16 à mâchoires, le mécanisme 15 de préhension peut comporter un élément d'aspiration (par exemple une buse créant sélectivement une dépression par un vide partiel) et / ou un élément d'attraction magnétique (par exemple une bobine créant sélectivement un champ magnétique) pour attraper et maintenir une partie du crochet 3 sans sortir du cadre de l'invention.

Il peut également être prévu un détecteur de rapprochement des bras 16A pivotants permettant de déterminer si un crochet 3 a été attrapé par le dispositif 15 de préhension. Dans la négative, il est déterminé l'absence de crochet 3 ou la déformation excessive du crochet 3 entraînant soit un arrêt de chargement, soit un changement de crochet 3 par le dispositif 13 de support. Quelle que soit la stratégie appliquée, le procédé n'est pas appliqué au crochet 3 non attrapé et un signal d'alerte peut éventuellement être généré à l'utilisateur du système 11 de chargement.

De manière complémentaire, un capteur de proximité (vidéo, magnétique ou mécanique) peut être prévu sous le mécanisme 16 à mâchoires permettant de corriger éventuellement l'approche des mâchoires 16B par rapport au crochet 3. Le capteur de proximité pourrait ainsi permettre notamment de garantir une longueur minimale, par exemple au moins égale à 2 mm, de la distance S qui sera en saillie après le rapprochement des mâchoires 16B.

Enfin, il peut être prévu une zone de réception sur la base 15A du dispositif 15 de préhension afin de récupérer chaque pièce 5 qui n'aurait finalement pas été attachée correctement au crochet 3 (par exemple à cause d'une distance S de l'extrémité E libre du crochet 3 insuffisante). Une telle zone pourrait être montée sur une partie au-dessus des mâchoires 16B et comporter des parois verticales aptes à retenir la pièce 5 non attachées glissant sur les mâchoires 16B.

### LISTE DES REFERENCES

- 1 -: bouclard
- 1A -: structure
- 3 -: crochet
- 5 -: pièce à attacher
- 5A -: trou
- 6 -: pièce d'horlogerie
- 7A -: cadran
- 7B -: aiguille
- 7C -: bracelet
- 7D -: couronne
- 8 -: habillage
- 9 -: mouvement horloger
- 9A -: roue dentée
- 11 -: système de chargement
- 13 -: dispositif de support de bouclard
- 13A -: élément de support
- 14 -: mécanisme de déplacement
- 15 -: dispositif de préhension du crochet
- 15A -: base
- 16 -: mécanisme à mâchoires
- 16A -: bras pivotants
- 16B -: mâchoires
- 17 -: dispositif de manipulation de la pièce
- 17A -: automate
- 17B -: élément de manipulation
- A -: extrémité fixée du crochet
- B -: zone courbe du crochet
- C -: zone de réception du crochet
- D -: zone droite du crochet
- E -: extrémité libre du crochet
- G -: direction de la force de gravité
- S -: distance du crochet en saillie
- α -: angle de la structure du bouclard
- β -: angle de l'extrémité libre du crochet

## Revendications

1. Système (11) de chargement d'au moins une pièce (5) munie d'au moins une ouverture (5A) pour s'attacher sur un crochet (3) d'un bouclard (1), **caractérisé en ce qu'**il comporte un dispositif (13) de support du bouclard (1) agencé pour sélectivement maintenir le bouclard (1) dans une position prédéterminée, un dispositif (15) de préhension du crochet (3) agencé pour sélectivement imposer une position prédéterminée d'une extrémité (E) libre du crochet (3) et un dispositif (17) de manipulation de ladite au moins une pièce (5) agencé pour prendre ladite au moins une pièce (5), placer ladite au moins une ouverture (5A) de ladite au moins une pièce (5) autour de l'extrémité (E) libre du crochet (3) et libérer ladite au moins une pièce (5) afin d'attacher ladite au moins une pièce (5) au crochet (3).

2. Système (11) selon la revendication précédente, dans lequel le dispositif (13) de support comporte un mécanisme (14) de déplacement du bouclard (1) apte à incliner le bouclard (1) de manière à rapprocher la direction de l'extrémité (E) libre du crochet (3) d'une direction sensiblement parallèle par rapport à la direction de la force (G) de gravité.

3. Système (11) selon la revendication précédente, dans lequel le mécanisme (14) de déplacement comporte au moins un actionneur de manière à automatiser le déplacement du bouclard (1).

4. Système (11) selon l'une quelconque des revendications précédentes, dans lequel le dispositif (15) de préhension comporte un mécanisme (16) à mâchoires agencé pour enserrer le crochet (3) de manière à maintenir la direction de l'extrémité (E) libre du crochet sensiblement parallèle à celle de la force (G) de gravité.

5. Système (11) selon la revendication précédente, dans lequel le mécanisme (15) de préhension comporte au moins un actionneur de manière à automatiser le maintien en position prédéterminée de l'extrémité (E) libre du crochet (3).

6. Système (11) selon l'une quelconque des revendications précédentes, dans lequel le dispositif (17) de manipulation de ladite au moins une pièce comporte un automate (17A) agencé pour enfiler l'extrémité (E) libre du crochet (3) dans ladite au moins une ouverture (5A) de ladite au moins une pièce (5).

7. Système (11) selon la revendication précédente, dans lequel l'automate (17A) comporte un élément de pincement et / ou un élément d'aspiration et / ou un élément d'attraction magnétique pour attraper et maintenir ladite au moins une pièce (5).

8. Système (11) selon l'une quelconque des revendications, dans lequel la pièce (5) est une pièce horlogère ou une pièce joaillière.

9. Procédé de chargement d'au moins une pièce (5) munie d'au moins une ouverture (5A) pour s'attacher sur un crochet (3) d'un bouclard (1), **caractérisé en ce qu'il** comporte les étapes suivantes :
- maintenir le bouclard (1) dans une position prédéterminée ;
- imposer une position prédéterminée d'une extrémité (E) libre du crochet (3) ;
- déplacer ladite au moins une pièce (5) afin d'introduire l'extrémité (E) libre du crochet (3) dans ladite au moins une ouverture (5A) de ladite au moins une pièce (5) ;
- libérer ladite au moins une pièce (5) afin d'attacher ladite au moins une pièce (5) au crochet (3).
